# EUROPÄISCHE PATENTSCHRIFT

(11) **EP 2 403 779 B1**
(45) Veröffentlichungstag und Bekanntmachung des Hinweises auf die Patenterteilung: **28.08.2013**
(21) Anmeldenummer: 10702651.0
(22) Anmeldetag: 28.01.2010
(51) Int. Cl.: B65F 1/14

(54) **ABFALLSAMMLER**
WASTE COLLECTOR
POUBELLE

(30) Priorität: 04.03.2009 AT 3522009
(43) Veröffentlichungstag der Anmeldung: 11.01.2012
(73) Patentinhaber: Siemens AG Österreich, 1210 Wien (AT)
(72) Erfinder: HOHENWARTER, Georg, A-8010 Graz (AT); WÖLLINGER, Johannes, A-8044 Graz (AT)
(74) Vertreter: Maier, Daniel Oliver
(86) Internationale Anmeldenummer: PCT/EP2010/051000
(87) Internationale Veröffentlichungsnummer: WO 2010/100002

(56) Entgegenhaltungen:
- CA-A1- 1 221 601
- DE-U1-202006 009 763
- FR-A- 1 500 472
- GB-A- 330 376

## Beschreibung

### Technisches Gebiet

Die Erfindung betrifft einen Abfallsammler, besonders zum Einsatz in Verkehrsmitteln, gemäß dem Oberbegriff des Anspruches 1. Aus der DE-u-20 2006 009 763 ist ein solcher Abfallsammler bekannt.

### Stand der Technik

Abfallsammler müssen eine Vielzahl an Aufgaben erfüllen. Besonders die Eignung auf die im jeweiligen Einsatzort zu erwartende Abfallmenge und Abfallart ist bei der Konstruktion zu berücksichtigen. Weiters ist die Entleerung von Abfallsammlern ein für den Betrieb wichtiges Thema, da das mit der Entleerung beauftragte Personal dies einfach, rasch, vollständig und sauber erledigen soll. Dabei sind etwa komplizierte Bedienschritte oder das Manipulieren mit schweren Bauteilen zu vermeiden.

Besonders bei Abfallsammlern im öffentlichen Raum ist auf vandalismussichere Konstruktion zu achten. Solche Abfallsammler sollen beispielsweise brandbeständig sein und gegen mutwilliges öffnen und verschütten des Inhalts geschützt sein.

An Abfallsammler in Verkehrsmitteln werden besondere Anforderungen gestellt. Besonders eine platzsparende Ausführung sowie die Eignung auf die typischerweise in Verkehrsmitteln (insbesondere Eisenbahnen) anfallenden Abfälle und eine ästhetische Formgestaltung sind zu gewährleisten.

### Darstellung der Erfindung

Der Erfindung liegt daher die Aufgabe zugrunde, einen Abfallsammler, besonders für Eisenbahnwagons, anzugeben, welcher vandalismussicher, für feste und flüssige Abfälle geeignet, einfach entleerbar und platzsparend ist.

Die Aufgabe wird durch einen Abfallsammler mit den Merkmalen des Anspruchs 1 gelöst. Vorteilhafte Ausgestaltungen sind Gegenstand untergeordneter Ansprüche.

Dem Grundgedanken der Erfindung nach wird ein im wesentlichen hohlzylindrischer Abfallsammler aufgebaut, dessen Drehachse horizontal im Raum liegt und drehbar gelagert ist und welcher mindestens eine Öffnung an seiner Mantelfläche aufweist, welche in Benutzungslage des Abfallsammlers in eine Richtung gestellt ist, die einen Einwurf von Abfall ermöglicht. Der Abfallsammler wird zur Entleerung in die Entleerungslage gedreht, dabei zeigt die Öffnung nach unten, sodass der Abfall in ein darunter befindliches Auffanggefäß fällt.

Erfindungsgemäß ist vorgeschen, den Abfallsammler mit zwei Öffnungen an der Mantelfläche auszustatten. Es ist zusätzlich eine Kontrollöffnung vorgesehen, mittels welcher bei in Entleerungslage befindlichem Abfallsammler das Entleeren verbessert und beschleunigt wird. In Entleerungslage befindet sich die (Einwurf)Öffnung über dem Auffanggefäß und die Kontrollöffnung ist in dieser Position zugänglich und es kann gegebenenfalls manuell die Entleerung (etwa bei verkeiltem Abfall) beschleunigt werden. In Benutzungslage ist die Kontrollöffnung in eine unzugängliche (bzw. unsichtbare) Position gestellt.

Eine besondere Ausführungsform der Erfindung sieht vor, den Abfallsammler in einer Weise zu gestalten, dass der mögliche Drehwinkel begrenzt ist. Damit ist der Vorteil erzielbar, dass der Abfallsammler nur zwischen der Benutzungslage und der Entleerungslage gedreht werden kann und beispielweise das Drehen der Öffnung in eine unerreichbare Position verhindert wird.

Weiters kann vorgeschen sein, den Abfallsammler in der Benutzungslage zu verriegeln, wodurch ein zufälliges oder mutwilliges Entleeren verhindert wird. Die Verriegelung wird mittels einer geeigneten Vorrichtung, beispielsweise eines Schlosses gesetzt bzw. aufgehoben.

Weiters ist es vorteilhaft, die Öffnung(en) mit einem Deckel zu versehen, wodurch gegebenenfalls Geruchsbelästigungen vermieden werden können.

Weiters kann vorgesehen sein, den Abfallsammler mit Mitteln auszustatten, welche einen einfachen (insbesondere ohne aufwendige Zerlegearbeiten) Ausbau ermöglichen. Dadurch kann eine intensive Reinigung außerhalb des Einsatzortes gewährleistet werden.

Der Abfallsammler kann mittels eines Gußverfahrens (z.B. aus Leichtmetall oder Kunststoff) hergestellt werden. Dadurch können alle wesentlichen Funktionsmerkmale (Sammelkörper, Öffnung(en), Drehachse, Drehwinkelbegrenzung, Verriegelung) in einem Arbeitsschritt, und damit preisgünstig, hergestellt werden.

Der Innenraum des Abfallsammlers wird komplett glatt (besonders jedoch ohne Verstärkungsrippen) ausgeführt, sodass keine Abfälle hängen bleiben können.

Der erfindungsgemäße Abfallsammler eignet sich besonders für flüssige Abfälle, da aufgrund der besonderen Eigenschaften ein Entweichen von Flüssigkeiten vermieden wird.

### Kurzbeschreibung der Zeichnungen

Es zeigen beispielhaft:
**Fig.1** Ansicht und Schnitt eines Abfallsammlers mit zwei Öffnungen in Benutzungslage.
Fig.2 Ansicht und Schnitt eines Abfallsammlers mit zwei Öffnungen in Entleerungslage.

### Ausführung der Erfindung

**Fig.1** zeigt beispielhaft und schematisch eine Ansicht und einen Schnitt eines Abfallsammlers mit zwei Öffnungen in Benutzungslage. Es ist ein Abfallsammler 100 dargestellt, welcher aus einem im Wesentlichen aus einem hohlzylinderförmigen Bauteil besteht, dessen Drehachse horizontal im Raum liegt. Der Anfallsammler 100 weist eine Öffnung 300 auf, welche in der in Fig.1 dargestellten Benutzungslage nach oben zeigt. Die exakte Position der Öffnung 300 ist von der konkreten Formgebung des Abfallsammlers 100 abhängig, wobei es nicht erforderlich ist die Öffnung 300 genau nach oben auszurichten. Zwei Drehzapfen 200 lagern den Abfallsammler 100 in geeigneten, nicht dargestellten Lagerstellen drehbar. Zusätzlich weißt der Abfallsammler 100 eine Kontrollöffnung 400 auf, welche in Benutzungslage unzugänglich ist.

**Fig.2** zeigt beispielhaft und schematisch eine Ansicht und einen Schnitt eines Abfallsammlers mit zwei Öffnungen in Entleerungslage. Es ist der in Fig.1 dargestellte Abfallsammler in Entleerungslage dargestellt. Die Öffnung 300 ist nach unten gedreht, sodass der im Abfallsammler 100 befindliche Abfall in ein Auffanggefäß AG fällt. Die Kontrollöffnung 400 befindet sich in Entleerungslage an einer gut zugänglichen Position, sodass durch Einblick in diese Kontrollöffnung 400 der Entleerungsvorgang beurteilt werden kann und bei unvollständiger Entleerung mittels eines geeigneten Werkzeugs manuell unterstützt werden kann.

### Liste der Bezeichnungen

- 100: Abfallsammler
- 200: Drehzapfen
- 300: Öffnung
- 400: Kontrollöffnung
- AG: Auffanggefäß

## Patentansprüche

1. Abfallsammler (100) aus einem im wesentlichen hohlzylindrischen Grundkörper mit horizontal im Raum liegender Drehachse und einer Öffnung (300) an der Mantelfläche, welcher um diese Drehachse drehbar gelagert ist und wobei die Öffnung (300) in Benutzungslage nach oben gerichtet ist und der Abfallsammler (100) in eine Entleerungslage gedreht werden kann, in welcher die Öffnung (300) nach unten gerichtet ist **dadurch gekennzeichnet, dass** eine zusätzliche Kontrollöffnung (400) an der Mantelfläche vorgesehen ist, welche in Entleerungslage des Abfallsammlers (100) gut zugänglich ist und mittels welcher gegebenenfalls manuell die Entleerung verkeiltem Abfalls beschleunigt werden kann.

2. Abfallsammler gemäß Ansprüch 1 **dadurch gekennzeichnet, dass** eine Drehwinkelbegrenzung vorgesehen ist, mittels welcher die möglichen Positionen des Abfallsammlers (100) auf alle Positionen zwischen der Benutzungs- und der Entleerungslage begrenzt sind.

3. Abfallsammler (100) gemäß einem der Ansprüche 1 oder 2 **dadurch gekennzeichnet, dass** eine Verriegelungsvorrichtung das Drehen des Abfallsammlers (100) aus der Benutzungslage nur nach einem Entriegelungsvorgang zulässt.

4. Abfallsammler (100) gemäß einem der Ansprüche 1 oder 2 **dadurch gekennzeichnet, dass** die Öffnung (300) oder die Kontrollöffnung (400) mit einem Deckel versehen sind.

## Claims

1. Waste collector (100) made of a substantially hollow-cylindrical main body having a horizontally aligned rotational axis in the space and a port (300) on the lateral surface, wherein the waste collector (100) is rotatably mounted about said rotational axis and the port (300) is directed upward in the operational position, and the waste collector (100) can be rotated into an emptying position, in which the port (300) is directed downwards, **characterised in that** an additional control port (400) is provided on the lateral surface which is easily accessible when the waste collector (100) is in the emptying position and by means of which the emptying of wedged waste can if necessary be manually accelerated.

2. Waste collector according to claim 1, **characterised in that** an angle of rotation limitation is provided, by means of which the possible positions of the waste collector (100) are limited to all positions between the operational and the emptying position.

3. Waste collector (100) according to one of claims 1 or 2, **characterised in that** an unlocking device only allows the rotation of the waste collector (100) from the operational position after an unlocking process.

4. Waste collector (100) according to one of claims 1 or 2, **characterised in that** the port (300) or the control port (400) are provided with a lid.

## Revendications

1. Collecteur de déchets (100) constitué d'un corps de base essentiellement cylindrique creux ayant un axe de rotation situé horizontalement dans l'espace et une ouverture (300) sur l'air latérale, lequel corps de base est logé de manière rotative autour de cet axe de rotation, et l'ouverture (300) étant dirigée vers le haut en position d'utilisation et le collecteur de déchets (100) pouvant être tourné dans une position de vidage, dans laquelle l'ouverture (300) est dirigée vers le bas, **caractérisé en ce qu'**une ouverture de contrôle supplémentaire (400) est ménagée sur l'aire latérale, laquelle est bien accessible en position de vidage du collecteur de déchets (100) et au moyen de laquelle le vidage de déchets coincés peut être accéléré, éventuellement manuellement.

2. Collecteur de déchets selon la revendication 1, **caractérisé en ce qu'**une limitation de l'angle de rotation est ménagée, au moyen de laquelle les positions possibles de la poubelle (100) sur toutes les positions entre la position d'utilisation et la position de vidage sont limitées.

3. Collecteur de déchets (100) selon l'une quelconque des revendications 1 ou 2, **caractérisé en ce**
**qu'**un dispositif de verrouillage permet la rotation de la poubelle (100) hors de la position d'utilisation seulement après une opération de déverrouillage.

4. Poubelle (100) selon l'une quelconque des revendications 1 ou 2,
**caractérisé en ce que** l'ouverture (300) ou l'ouverture de contrôle (400) est munie d'un couvercle.
